# EUROPÄISCHE PATENTSCHRIFT

(11) **EP 0 045 439 B1**
(45) Veröffentlichungstag und Bekanntmachung des Hinweises auf die Patenterteilung: **15.05.1985**
(21) Anmeldenummer: 81105748.8
(22) Anmeldetag: 21.07.1981
(51) Int. Cl.: B65D 39/00, B65D 45/28

(54) **Verschluss für mit einem Randwulst versehene Dosen**
Closure for holders having thickened edges
Fermeture pour récipients comportant un renflement aux bords

(30) Priorität: 05.08.1980 DE 8020985 U
(43) Veröffentlichungstag der Anmeldung: 10.02.1982
(73) Patentinhaber: Heubl, Walter, D-8901 Aystetten (DE)
(72) Erfinder: Heubl, Walter, D-8901 Aystetten (DE)
(74) Vertreter: Ernicke, Hans-Dieter, Dipl.-Ing.

## Beschreibung

Die Erfindung bezieht sich auf einen Verschluß für mit einem Randwulst versehene Dosen entsprechend den im Oberbegriff des Hauptanspruches aufgeführten Merkmalen.

Bei einem diese Merkmale aufweisenden vorbekannten Verschluß gemäß US-A 3,871,547 ist ein aus Stahlblech ausgestanzter Grundkörper an beiden Enden so umgebogen, daß ein gekrümmter Stirnrandsteg auf der einen Seite den Dosenrand untergreift und ein durch Schlitzstanzung gebildeter Wandbereich mit einer abgewinkelten Nase auf der anderen Seite federnd unter den Dosenrand schnappt. An der Unterseite des Grundkörpers ist zwischen Führungsleisten ein als Dichtung wirkendes Kissen aus Kunststoff oder Gummi angebracht, welches in die Ausgießöffnung des Dosendeckels hineinragt und mit seinem Umfang gegenüber dem Rand der Ausgießöffnung abdichten soll. Dies setzt zueinander passende Dosen und Verschlüsse voraus, wobei sichergestellt werden muß, daß der abreißbare Wandteil des Dosendeckels tatsächlich auch so entfernt wird, daß die Dichtung in die Ausgießöffnung hineinpaßt. Es muß bezweifelt werden, daß der vorbekannte Verschluß selbst bei optimaler Bemessung eine Dose dichtend abschließen kann, wenn deren Inhalt aus kohlensäurehaltigen Getränken oder dgl. besteht.

Der Erfindung liegt die Aufgabe zugrunde, den vorbekannten Dosenverschluß so weiterzuentwickeln, daß dieser eine wirksame Abdichtung der Dose selbst bei erhöhtem Innendruck zufolge Gasentwicklung vermittelt und unabhängig von der Größe der aufgerissenen Ausgießöffnung ist.

Diese Aufgabe wird erfindungsgemäß mit den kennzeichnenden Mitteln des Hauptanspruches gelöst.

Danach erfolgt eine wirksame Abdichtung der möglicherweise unterschiedlich großen Ausgießöffnung des Dosendeckels dadurch, daß ein verhältnismäßig schmaler Bereich des Dichtungsmittels rings um die Ausgießöffnung geführt und abgestützt gegen den Dosendeckel gepreßt wird.

Bei der DE-U-77 37 634 wird zwar auch angestrebt, eine Dichtungshülse auf den Rand einer Dosendeckelöffnung einwirken zu lassen. Dabei handelt es sich aber um ein mit Querwellen versehenes Gummischlauchstück, das auf einem hohlzylinderförmigen Dorn geführt ist. Dieser stirnseitig angeschrägte Dorn soll eine Öffnung in den Dosendeckel einschneiden, wobei die Dichtungshülse die Aufgabe hat, einen zwischen dem Dorn und dem Rand der gebildeten Öffnung eventuell entstehenden Spalt abzudichten.

Davon unterscheidet sich die Erfindung generell dadurch, daß eine völlig freie Öffnung des Dosendeckels, die nicht von einem Dorn durchsetzt zu sein braucht, wirksam abgedichtet werden kann.

Dadurch, daß der Grundkörper plattenförmig und der Verschluß einteilig ausgebildet ist, weist der Grundkörper eine gewisse Elastizität auf. Der schnappverschlußartig über den Randwulst auf die Dose aufdrückbare Verschluß wird sich somit bei erhöhtem Innendruck in der Dose leicht konvex wölben, was zu einer noch festeren Verklammerung des Verschlusses an der Dose führt. Zufolge der einfachen Formgebung kann der erfindungsgemäße Dosenverschluß auf billigste Weise als Kunststoff-Massenartikel hergestellt werden.

Darüberhinaus wird eine besonders gute Dichtwirkung deshalb erzielt, weil die Dichtung gegen die Deckelaußenfläche gepreßt wird. Durch eine geeignete Bemessung der Dichtungsfläche und der Andruckmittel ist damit auch eine Unabhängigkeit von der Größe der Ausgießöffnung erreichbar. Vorteilhafte Ausgestaltungen für die Gestaltung der Dichtungs- und Spannmittel sind den Ansprüchen 2 bis 4 entnehmbar.

Mit dem Gegenstand des Anspruches 7 wird der Vorteil erzielt, daß ein besonderes Entlüftungsröhrchen entbehrlich wird und daß der flüssige Doseninhalt in einer gleichmäßigen Strömung ausgegossen werden kann.

Da manche Dosen gewisse Toleranzen im Durchmesser ihres Randwulstes aufweisen, haben sich Ausgestaltungen der Erfindung entsprechend den Ansprüchen 8 bis 10 bewährt, deren verstellbare Spannelemente auch die Möglichkeiten bieten, den gleichen Verschluß für unterschiedlich große Dosen zu verwenden.

Diese und weitere Merkmale der Erfindung ergeben sich aus der Zeichnung. In ihr ist die Erfindung schematisch und beispielsweise dargestellt.

Es zeigen :
Figur 1 eine Unteransicht eines Dosenverschlusses,
Figur 2 einen Längsschnitt entlang der Linie 11-11 gemäß Fig. 1 durch den Dosenverschluß,
Figur 3 einen Längsschnitt durch den Dosenverschluß entsprechend Fig. 2 mit einem angeformten Ausgießer-Ansatz,
Figur 4 eine Unteransicht eines Dosenverschlusses in einer Variante zu Fig. 1,
Figur 5 einen Längsschnitt entlang der Linie V-V gemäß Fig. 4 durch den Dosenverschluß,
Figur 6 eine Draufsicht auf den Dosenverschluß mit Darstellung einer Dose,
Figuren 7 und 8 Seitenansichten von Dosenverschlüssen mit verstellbaren vorspringenden Nasen,
Figuren 9 und 10 Längsschnitte durch einen Ausgießer-Ansatz mit einem passend ausgebildeten Spanndeckel und
Figur 11 eine Draufsicht auf den Spanndeckel gemäß Fig. 10.

Beim Ausführungsbeispiel der Figuren 1 und 2 besteht der dargestellte Verschluß aus einem plattenförmigen Grundkörper 1, dessen Wanddicke so bemessen ist, daß dieser Grundkörper elastisch verformbar ist. An der breiteren Stirnseite des Grundkörpers befindet sich ein dem Durchmesser der Dose bzw. ihres Randwulstes angepaßter, gekrümmter Stirnrandsteg 2, der mit einer nach innen vorspringenden Nase 3 den Randwulst der Dose untergreift. An der gegenüberliegenden schmaleren Seite des Grundkörpers befindet sich in einer dem Dosendurchmesser entsprechenden Entfernung ein weiterer Stirnrandsteg 4, der einen federnden Wandabschnitt 5 aufweist. Beim Ausführungsbeispiel der Figuren 1 und 2 ist der federnde Wandabschnitt 5 zufolge Aussparungen 7 von den steifen Teilen des Stirnrandsteges 4 distanziert. Der federnde Wandabschnitt 5 besitzt ebenfalls eine nach innen vorspringende Nase 6, die den Randwulst der Dose schnappverschlußartig untergreift, wenn der Verschluß von oben her auf die Dose aufgesetzt wird.

Dabei wird von Dosen ausgegangen (vgl. Fig. 6), in deren Deckel sich ein Aufreißverschluß befindet, der eine etwa dreieckige Ausgießöffnung 25 nach dem Aufreißen hinterläßt. In diese Ausgießöffnung der Dose greift ein Zapfen 10 ein, der am Grundkörper 1 angeformt ist. Dieser Zapfen 10 begrenzt mit einem stirnseitigen Vorsprung 11 (pilzartige Ausgestaltung) eine Dichtungsscheibe 9, beispielsweise aus Gummi, die an der Innenseite an einem geschlossenen Wulststeg 8 des Grundkörpers 1 anliegt, dessen Querschnitt keilförmig zulaufen kann. Die Dichtungsscheibe 9 liegt mit ihrer freien Fläche auf der Oberseite des Dosendeckels und zwar im Bereiche des Randes der Ausgießöffnung an. Die Höhe der Stirnrandstege 2, 4 bzw. der Abstand der Nasen 3, 6 vom Grundkörper 1 ist so bemessen, daß im aufgeclipsten Zustand der geschlossene Wulststeg 8 die Dichtungsscheibe 9 fest gegen den Dosendeckel preßt.

Im aufgesetzten Zustand stützen sich die steifen Stirnrandstegabschnitte 4 an der Außenfläche des Dosenrandwulstes ab und verspannen somit den gegenüberliegenden Stirnrandsteg 2 so fest, daß dessen vorspringende Nase 3 den Randwulst der Dose sicher untergreift. In dieser Stellung ist die vorspringende Nase 6 des federnden Wandabschnittes 5 ebenfalls in der Lage, den Randwulst der Dose zu untergreifen. Aus diesem Grunde ist die Dimensionierung des Stirnrandsteges 4, 5 so gewählt, daß einerseits die Verspannung zwischen den starren Stegteilen 2, 4 möglich ist und dennoch der federnde Wandabschnitt 5 über den Dosenrandwulst hinwegschnappen kann. In dieser festgespannten Stellung kann selbst eine durch Erhitzen sich bildende Dampfdruckerhöhung innerhalb der Dose nicht zur Öffnung des Verschlusses führen, weil zufolge der Biegsamkeit des Grundkörpers unter dem Innendruck der Dose ein konvexes Auswölben stattfindet, das die Randstege 2, 4, 5 des Verschlusses noch fester gegen den Randwulst andrücken läßt.

Im Ausführungsbeispiel der Figur 3 ist dargestellt, daß mit dem Grundkörper 1 auch ein Ausgießer-Ansatz 12 verbunden sein kann, der mit einem Vorsprung 13 die Dichtungsscheibe 9 führt, mit einer Kappe 15 verschließbar ist und ein Belüftungsröhrchen 14 aufweist, das von der Kappe 15 dicht im geschlossenen Zustand abgedeckt wird. Am Ausgießer-Ansatz ist ein Randwulst 16 vorgesehen, der von einer entsprechenden Aussparung der Kappe 15 schnappverschlußartig umgriffen wird. Außerdem kann ein Gelenk 17 in geeigneter Weise angeformt sein, das die Kappe 15 in nicht ohne weiteres trennbare Verbindung mit dem Verschluß hält.

Das Ausführungsbeispiel der Figuren 4 und 5 unterscheidet sich von demjenigen der Figuren 1 und 2 in der Art und Weise, wie die Dichtung konstruktiv ausgebildet und wirksam ist. Der Grundkörper 1 besitzt an seiner Unterseite einen umlaufenden, etwa ovalen geschlossenen Führungssteg 18, an dessen Innenfläche ein Dichtungsring 19 geführt und abgestützt ist. Es empfiehlt sich, diesen Dichtungsring 19 in seiner ursprünglichen Form hohlzylinderförmig zu gestalten wobei die Wanddicke geringer als die Wandhöhe ist. Zufolge seiner Elastizität nimmt der kreisrunde Dichtungsring 19 beim Einsetzen in den Führungssteg 18weitgehend dessen Form an. Es dichtet demnach eine Stirnfläche des Dichtungsringes 19 den Dosendeckelbereich ab, der die Ausgießöffnung 25 (vgl. Figur 6) umgibt. Es ist nun erwünscht, daß dort die Abdichtung umso intensiver ist, wo die Ausgießöffnung 25 am breitesten ist. Aus diesem Grunde ist an der Unterseite des Grundkörpers 1 eine erhabene Druckfläche 20 vorgesehen, die auf den zugeordneten Bereich des Dichtungsringes 19 einwirkt. In diesem Bereich wird der Dichtungsring 19 stärker beim Aufclipsen des Verschlusses auf der Dose komprimiert als der übrige Dichtungsringbereich.

Die Halterung und Führung des Dichtungsringes 19 wird mit Hilfe eines Spanndeckels 21 bewirkt, der eine Reihe von Bohrungen 23 aufweist, in welche entsprechend gestaltete Zapfen 22 des Grundkörpers 1 eingreifen. Der Rand des Spanndeckels 21 ist der Form des vom Führungsteg 18 gehaltenen Dichtungsringes 19 angepaßt. Stellenweise erstrecken sich von diesem Rand schneidenförmige Ansätze 24 nach außen. Drückt man den Spanndeckel 21 mit seinen Bohrungen 23 auf die Zapfen 22 auf, dann greifen die schneidenförmigen Ansätze 24 in den Innenwandbereich des Dichtungsringes 19 ein, während sie diesen gegen die Druckfläche 20 und die etwas zurückversetzten anderen Flächen des Grundkörpers 1 pressen.

Im Ausführungsbeispiel der Figur 6 ist zur besseren Verdeutlichung dargestellt, wie der erfindungsgemäße Verschluß auf der Dose aufsitzt.

Es kann nun vorkommen, daß Dosen gleicher Beschaffenheit unterschiedliche Durchmessertoleranzen aufweisen. Es gibt auch Dosen mit gewissen Abweichungen hinsichtlich ihres Durchmessers. Um den erfindungsgemäßen Dosenverschluß auch für solche Fälle einsetzen zu können, sieht die Erfindung in den Ausführungsbeispielen der Figuren 7 und 8 vor, daß wenigstens eine der den Dosenrand untergreifenden Nasen verstellbar oder verschiebbar am Grundkörper 1 angeordnet ist und damit eine Anpassung an den Durchmesser der Dose erreicht werden kann.

Beim Beispiel der Figur 7 befindet sich die vorspringende Nase 6 an einem Spannelement 26, welches einen Schlitz 28 im Grundkörper 1 durchgreift und sich schulterartig an der Unterseite des Grundkörpers 1 abstützt. An dem nach oben ragenden Steg 27 ist ein Lager 29 zum Verschwenken eines Exzenterhebels 30 angeordnet, der seinerseits auf die Oberfläche des Grundkörpers 1 einwirkt. Man kann nun das Spannelement 26 längs des Schlitzes 28 so verstellen, daß die vorspringende Nase 6 den Randwulst einer Dose untergreift. Durch Verschwenken des Exzenterhebels 30 in Uhrzeigersinn wird dann diese Stellung fixiert. Damit keine Ausweichbewegung stattfinden kann, ist die Unterseite des Grundkörpers 1 und der schulterförmige Ansatz des Spannelementes 26 geriffelt oder in ähnlicher Weise ausgebildet, damit eine gegenseitige Verhakung stattfinden kann.

Beim Beispiel der Figur 8 ist am Grundkörper 1 ein Randsteg 32 mit einer Bohrung 33 vorgesehen, in welcher ein Spannbügel 34 vorzugsweise aus Federstahldraht oder Blech, drehbar gelagert ist. Dieser Spannbügel 34 besitzt kürzere Abstützschenkel 35, die beim Verschwenken des Spannbügels 34 im Uhrzeigersinn nach innen unter den Dosenrand schwenken. Durch eine geeignete, an sich bekannte Winkelgestaltung der Schenkel des Spannbügels 34 kann erreicht werden, daß beim Abschwenkendes Spannbügels 34 dieser über eine Totpunktstellung gelangt und dadurch die Abstützschenkel 35 stabil gegen die Unterfläche des Dosenrandes angepreßt wird. Ist der Spannbügel 34 aus Federstahldraht gebildet, dann genügt es, wenn die Abstützschenkel 35 entsprechend abgewinkelte Enden dieses Drahtes sind, die zueinander einen stumpfen Winkel bilden.

Im Ausführungsbeispiel der Figuren 9, 10, und 11 ist nun eine Variante zu Figur 3 gezeigt, die das Ziel verfolgt, einen Ausgießer-Ansatz 12 mit einer einzigen Ausgießbohrung 36 zu versehen und die in Figur 3 dargestellte Entlüftungsbohrung 14 entbehrlich zu machen. Am Grundkörper 1 ist zunächst dosenseitig am Auslauf der Ausgießbohrung 36 eine Wandaussparung 37 vorgesehen, deren Funktion im Zusammenhang mit dem in Figur 10 dargestellten Spanndeckel 21 verstanden werden kann, der - wie zu Figur 4 und 5 bereits ausgeführt - gegen den Grundkörper 1 gedrückt wird, um den Dichtungsring 19 festzuspannen und zu zentrieren.

Dieser Spanndeckel 21 gemäß Figur 10 weist einen Ansatz 38 mit einem Steg 39 auf, wodurch der Ansatz 38 die Form eines U mit einem Boden erhält. Jenseits des Steges 39 befindet sich eine Durchflußöffnung 42, welche mit der Ausgießbohrung 36 des Ausgießer-Ansatzes 12 deckungsgleich ist. Folglich kommt beim Zusammensetzen der Steg 39 an der Wandaussparung 37 zu liegen. Da aber der Steg 39 einen Wanddurchbruch 41 aufweist, ist der Innenraum des . Ansatzes 38 durch den Wanddurchbruch 41 bzw. die Wandaussparung 37 mit der Ausgießbohrung 36 verbunden. Beim Ausgießen kann demnach der in der Dose befindliche, von der Flüssigkeit nicht eingenommene Hohlraum über die Öffnung 40 im Ansatz 38 und den Wanddurchbruch 41, 37 mit der Ausgießbohrung 36 in Verbindung stehen. Da diese Ausgießbohrung 36 ohnedies niemals völlig von der auszugießenden Flüssigkeit ausgefüllt ist, ergibt sich ein ruhiger Austausch von Außenluft und Innenluft in der Dose. Überraschenderweise konnte festgestellt werden, daß eine solche Gestaltung ein wesentlich besseres Ausgießen der Flüssigkeit ohne schädliche Nebenwirkungen gestattet, als dies nach dem Stand der Technik möglich ist.

## Patentansprüche

1. Verschluß für mit einem Randwulst versehene Dosen, in deren Deckel sich eine durch einen aufreißbaren Wandteil zu bildende, vornehmlich dreieckige Ausgießöffnung befindet, bestehend aus einem den Deckel überspannenden, an beiden Enden den Randwulst der Dose mit Stirnrandstegen (2, 4) untergreifenden Grundkörper (1), der an seiner dem Deckel zugewandten Seite eine die Ausgießöffnung verschließende Dichtung (9, 19) trägt, wobei der eine Stirnrandsteg (2) eine dem Durchmesser des Randwulstes angepaßte Krümmung und der andere Stirnrandsteg (4) einen federnden Wandabschnitt (5) mit einer den Randwulst untergreifenden Nase (6) aufweist, dadurch gekennzeichnet, daß der plattenförmige Grundkörper (1) aus Kunststoff besteht und einen Dichtungsring (9, 19) aufweist, der dazu bestimmt ist, gegen die die Ausgießöffnung umgebende Deckelaußenfläche dichtend angepreßt zu werden, wobei der Dichtungsring (9, 19) an einem geschlossenen Ringsteg (8, 18) des Grundkörpers (1) abgestützt ist.

2. Verschluß nach Anspruch 1, dadurch gekennzeichnet, daß die erhabene Fläche (20) als eine dem gekrümmten Stirnrandsteg (2) nächstgelegene Druckfläche ausgebildet und der Dichtungsring (19) innerhalb eines den Rand der Ausgießöffnung umgreifenden geschlossenen Führungssteges (18) abgestützt ist.

3. Verschluß nach einem der Ansprüche 1 bis 2, dadurch gekennzeichnet, daß der federnde Wandabschnitt (5) zwischen zwei steifen Teilen (4) des Stirnrandsteges (4) in einer durch zwei Aussparungen (7) distanzierten Lage angeordnet ist.

4. Verschluß nach Anspruch 1 oder einem der folgenden, dadurch gekennzeichnet, daß die Höhe des Dichtungsrings (19) größer als dessen Wandstärke bemessen ist.

5. Verschluß nach Anspruch 4, dadurch gekennzeichnet, daß der Dichtungsring (19) zwischen dem Führungssteg (18) und einem mit dem Grundkörper (1) verbindbaren Spanndeckel (21) eingespannt ist.

6. Verschluß nach Anspruch 5, dadurch gekennzeichnet, daß der Spanndeckel (21) seitlich vorspringende, schneidenförmige Ansätze (24) aufweist, die in den Innenwandbereich des Dichtungsringes (19) eingreifen.

7. Verschluß nach Anspruch 5 oder 6, dadurch gekennzeichnet, daß bei Ausgestaltung des Verschlusses mit einem Ausgießer-Ansatz (10) dessen Ausgießbohrung (36) dosenseitig eine seitliche Wandaussparung (37) aufweist, die von einem am Spanndeckel (21) befindlichen hohlen Ansatz (38) unter Belassung eines Wanddurchbruches (41) abgedeckt ist, wobei der Ansatz (38) an der seiner Durchflußöffnung (42) abgekehrten Seite offen gestaltet ist.

8. Verschluß nach Anspruch 1 oder einem der folgenden, dadurch gekennzeichnet, daß eine der vorspringenden Nasen (3, 6) an einem in radialer Richtung am Grundkörper (1) bewegbar geführten Spannelement (26) angeordnet ist.

9. Verschluß nach Anspruch 8, dadurch gekennzeichnet, daß das Spannelement (26) mittels Riffelung (31) oder dgl. in seiner eingestellten Lage am Grundkörper (1) abgestützt und mittels eines drehbar daran gelagerten Exzenterhebels (30) gegen den Dosenrandwulst verspannbar ist.

10. Verschluß nach Anspruch 8, dadurch gekennzeichnet, daß das Spannelement als drehbar am Grundkörper (1) gelagerter Spannbügel (34) ausgebildet ist, der abgewinkelte, den kürzeren Hebelarm bildende Abstützschenkel (35) aufweist, die den Dosenrandwulst untergreifen und sich dort federnd abstützen, während der Spannbügel (34) über eine Totpunktstellung hinweg schwenkbar ist.

## Claims

1. Closure for cans provided with an edge bead, in the lid of which is located a mainly triangular pouring opening to be formed by a tearable wall section, said pouring opening consisting of a base member (1) spanning the lid and engaging underneath both ends of the edge bead via outer edge webs (2, 4) and bearing, on its side facing towards the lid, a seal (9, 19) closing the pouring opening, wherein one outer edge web (2) has a curvature adapted to the diameter of the edge bead and the other outer edge web (4) has an elastic wall section (5) with a lug (6) engaging underneath the edge bead, characterised in that the plate-shaped base member (1) consists of plastics material and has a sealing ring (9, 19) designed to be pressed tightly against the lid outer surface surrounding the pouring opening, wherein the sealing ring (9, 19) is supported on a closed ring web (8, 18) of the base member (1).

2. Closure according to claim 1, characterised in that the raised surface (20) is formed as a pressure surface nearest the curved outer edge web (2) and the sealing ring (19) is supported within a closed guide web (18) encompassing the edge of the pouring opening.

3. Closure according to claim 1 or 2, characterised in that the elastic wall section (5) is arranged between two stiff parts (4) of the outer edge web (4) in a position separated by two recesses (7).

4. Closure according to claim 1 or one of the following claims, characterised in that the height of the sealing ring (19) is greater than its wall thickness.

5. Closure according to claim 4, characterised in that the sealing ring (19) is clamped between the guide web (18) and a clamping lid (21) that can be connected to the base member (1).

6. Closure according to claim 5, characterised in that the clamping lid (21) has laterally projecting, knife-shaped lugs (24) which engage in the inner wall region of the sealing ring (19).

7. Closure according to claim 5 or 6, characterised in that the closure is provided with a pouring neck (10) whose pouring hole (36) has a lateral wall recess (37) on the can side that is covered by a hollow neck (38) so as to leave a wall opening (41), wherein the neck (38) is formed open on the side remote from its flow-through opening (42).

8. Closure according to claim 1 or one of the following claims, characterised in that one of the projecting lugs (3, 6) is arranged on a clamping element (26) movably guided in the radial direction on the base member (1).

9. Closure according to claim 8, characterised in that the clamping element (26) is supported by means of ribbing (31) or the like in its adjusted position on the base member (1) and can be clamped against the can edge bead by means of an eccentric lever (30) rotatably mounted on said base member.

10. Closure according to claim 6, characterised in that the clamping element is formed as a clamping strap (34) rotatably mounted on the base member (1) and having angled supporting legs (35) that form the shorter lever arm and engage underneath the can edge bead and are supported in a resilient manner thereby while the clamping strap (34) can be rotated through a dead-point position.

## Revendications

1. Obturateur pour des boîtes munies d'un bourrelet marginal, dans le couvercle desquelles se trouve une ouverture de déversement sensiblement triangulaire, formée d'une partie de paroi arrachable, constitué d'un corps de base (1) recouvrant le couvercle, s'accrochant sous les deux extrémités du bourrelet marginal de la boîte par des nervures marginales frontales (2, 4) et portant, sur son côté tourné vers le couvercle, une garniture d'étanchéité (9, 19) fermant l'ouverture de déversement, l'une des nervures marginales frontales (2) présentant une courbure adaptée au diamètre du bourrelet marginal et l'autre nervure marginale frontale (4) présentant une section de paroi (5) élastique avec un bec (6) s'accrochant sous le bourrelet marginal caracté risé en ce que le corps de base (1) en forme _{J}e platine est en matière plastique et présente une bague d'étanchéité (9, 19) destinée à être appli- . quée de manière étanche sur la surface extérieure du couvercle entourant l'ouverture de déversement, la bague d'étanchéité (9, 19) étant appuyée sur une nervure annulaire (8, 18) sans fin du corps de base (1).

2. Obturateur suivant la revendication 1, caractérisé en ce que la surface (20) en relief est constituée en surface d'application d'une pression située à proximité de la nervure marginale frontale (2) incurvée et la bague d'étanchéité (19) est appuyée dans une nervure de guidage (18) sans fin entourant le bord de l'ouverture de déversement.

3. Obturateur suivant l'une des revendications 1 à 2, caractérisé en ce que la section de paroi (5) élastique est disposée entre deux parties (4) rigides de la nervure marginale frontale (4) en étant séparée par deux évidements (7).

4. Obturateur suivant la revendication 1 ou l'une des revendications suivantes, caractérisé en ce que la hauteur de la bague d'étanchéité (19) est plus grande que son épaisseur de paroi.

5. Obturateur suivant la revendication 4, caractérisé en ce que la bague d'étanchéité (19) est bloquée entre la nervure de guidage (18) et un couvercle de blocage (21) pouvant être relié au corps de base (1).

6. Obturateur suivant la revendication 5, caractérisé en ce que le couvercle de blocage (21) présente des saillies (24) en forme de créneaux faisant saillie latéralement, qui pénètrent dans la région de paroi intérieure de la bague d'étanchéité (19).

7. Obturateur suivant la revendication 5 ou 6, caractérisé en ce que, lorsque la fermeture est munie d'une embouchure de déversement (10) dont l'orifice de déversement (36) présente du côté de la boîte un évidement (37) latéral ménagé dans la paroi, la saillie (38) creuse se trouvant sur le couvercle de blocage (21) est recouverte en laissant une lumière (41) dans la paroi, la saillie (38) étant ouverte sur le côté éloigné de son ouverture de passage (42).

8. Obturateur suivant la revendication 1 ou l'une des revendications suivantes, caractérisé en ce que l'un des becs (3, 6) en saillie est disposé sur un élément de blocage (26) guidé de manière mobile dans la direction radiale sur le corps de base (1).

9. Obturateur suivant la revendication 8, caractérisé en ce que l'élément de blocage (26) est appuyé sur le corps de base (1) en sa position réglée au moyen d'un striage (31) ou d'un moyen analogue, et peut être bloqué sur le renflement du bord de la boîte au moyen d'un levier de réglage (30) monté pivotant sur le corps de base.

10. Obturateur suivant la revendication 8, caractérisé en ce que l'élément de blocage est constitué en étrier de blocage (34) monté pivotant sur le corps de base (1), qui présente une branche d'appui (35) coudée formant le bras de levier le plus court et s'accrochant sous le renflement du bord de la boîte et s'y appuyant élastiquement, tandis que l'étrier de blocage (34) peut pivoter au-delà d'une position de point mort.
